# EUROPÄISCHE PATENTSCHRIFT

(11) **EP 0 533 966 B1**
(45) Veröffentlichungstag und Bekanntmachung des Hinweises auf die Patenterteilung: **17.05.1995**
(21) Anmeldenummer: 91116081.0
(22) Anmeldetag: 21.09.1991
(51) Int. Cl.: B65H 75/18, B65H 75/12, B65H 75/28

(54) **Spulenhülse**
Bobbin tube
Douille de bobine

(43) Veröffentlichungstag der Anmeldung: 31.03.1993
(73) Patentinhaber: Palitex Project-Company GmbH, D-47804 Krefeld (DE)
(72) Erfinder: Leupers, Wolfgang, Dipl.-Ing., W-4050 Mönchengladbach 1 (DE)
(74) Vertreter: Sroka, Peter-Christian, Dipl.-Ing.

(56) Entgegenhaltungen:
- EP-A- 0 328 995
- EP-A- 0 381 844
- EP-A- 0 386 343
- FR-A- 2 564 813
- GB-A- 429 125
- US-A- 1 740 309
- US-A- 1 964 385
- US-A- 2 148 819
- US-A- 2 654 542
- US-A- 3 860 194

## Beschreibung

Die Erfindung betrifft eine Spulenhülse für Spulenkörper unterschiedlicher Art, insbesondere Scheiben- bzw. Flaschenspulen und Kreuzspulen und so weiter.

Die der Erfindung zugrundeliegende Aufgabe besteht darin, eine Spulenhülse so zu gestalten, daß sie als Leerhülse oder als voll bewickelte Spule in einfacher Weise mechanisch und automatisiert gehandhabt werden kann, und zwar insbesondere beim Transport und bei der Übergabe zwischen Textilmaschinen unterschiedlicher Fertigungsstufen, die durch besondere Fördersysteme miteinander verkettet sind. Bei den Fördersystemen kann es sich beispielsweise um sogenannte Hänge-Fördersysteme mit einer oberhalb der Maschinen geführten Förderschiene oder um Band-Fördersysteme handeln.

Die Spulenhülse soll insbesondere so gestaltet sein, daß bei der Übergabe einer Spulenhülse bzw. einer entsprechenden voll bewickelten Spule diese bei entsprechender Gestaltung der Spulenübergabeaggregate in einer vorbestimmten Winkellage positioniert wird. Eine derartige Positionierung der Spulen bzw. Spulenhülsen ist dann erwünscht, wenn an den Spulenhülsen oder den Spulen Vorbereitungsarbeiten mittels mechanischer Mittel durchgeführt werden sollen, die beispielsweise automatisch an die Spulenhülsen herangeführt werden.

Zur Lösung dieser Aufgabe ist die erfindungsgemäße Spulenhülse dadurch gekennzeichnet, daß sie an ihrem unteren Ende im Bereich der Innenwand mit schräg und/oder spiralförmig verlaufenden Führungskanten und einer nach unten offenen Einrastnut für einen Positionierstift eines Spulenhülsen- bzw. Spulenträgers versehen ist.

Wesentlich ist es, daß entsprechend der erfindungsgemäßen Lösung die Spulenhülse selbst mit dem darauf aufgewickelten Garnkörper gleichzeitig auch Transport- und Zentrieradapter ist.

Wenn bei einer derart gestalteten Spulenhülse ein Spulenhülsen- bzw. Spulenträger, der insbesondere einen Aufsteckdorn mit radial gerichtetem Positionierstift aufweist, von unten in die Spulenhülse eingefahren wird, kann die Spulenhülse und damit auch die voll bewickelte Spule durch Zusammenwirken des Positionierstiftes mit den schräg und/oder spiralförmig verlaufenden Führungskanten in eine vorgegebene Drehstellung gedreht werden, so daß anschließende Wartungs- und Vorbereitungsarbeiten, die eine bestimmte Winkel- bzw. Drehstellung der Spule voraussetzen, mechanisiert bzw. automatisiert durchgeführt werden können.

Um bei einer derart positionierten und zentrierten Spule die Fadenenden in eine für die weitere Handhabung der Spule geeignete Lage zu bringen und in dieser Lage festzuhalten, ist die Spulenhülse gemäß weiterer Erfindung dadurch gekennzeichnet, daß sie im Bereich ihres oberen Endes an ihrer äußeren Mantelfläche eine Öffnung zum Einführen von Fadenenden in das Innere der Spulenhülse aufweist, wobei sich an diese Öffnung ein in Umfangsrichtung durch den Mantel der Spulenhülse geführter Fadenaufnahmekanal anschließt, der mit einer zweiten Öffnung in der Mantelfläche zum Ansetzen einer Saugdüse verbunden ist.

Gemäß einer weiteren bevorzugten Ausführungsform ist die erfindungsgemäße Spulenhülse dadurch gekennzeichnet, daß sie an ihrem oberen Ende eine Aufnahme oder Halterung, vorzugsweise in Form einer zylindrischen Öffnung für Aufsatzkörper, insbesondere Avivageköpfe, Achsen für Ablaufhilfsmittel oder Zwirnflügelnaben oder dergleichen aufweist.

Die Spulenhülse ist weiterhin dadurch gekennzeichnet, daß sie an ihrem oberen Ende einen nach innen gerichteten Ringflansch zur Bildung einer inneren Ringschulter aufweist, derart, daß beim Aufschieben der Spulenhülse auf einen entsprechend konzipierten Spulenträger die Spule von diesem ergriffen und festgehalten wird. Das Lösen einer solchen Spulenhülse bzw. einer entsprechenden Spule von dem Spulenträger wird dadurch bewirkt, daß nach einem erneuten Hochheben der Spule bzw. Spulenhülse relativ zu der Tragvorrichtung diese die Spule bzw. Spulenhülse wieder freigibt, so daß diese von dem Spulenträger nach unten abgezogen werden kann.

Gemäß einer bevorzugten Ausführungsform der Erfindung ist der oben genannte, in Umfangsrichtung geführte Fadenaufnahmekanal vorzugsweise in diesem nach innen gerichteten Flanschring angebracht.

Gemäß einer weiteren Ausgestaltung der Erfindung ist die Spulenhülse an ihrem unteren Ende mit einem nach außen gerichtetem Ringflansch versehen, so daß sie für den Aufbau sogenannter Scheiben- bzw. Flaschenspulen verwendet werden kann.

An der Unterseite des Ringflansches kann Vorzugsweise ein zur Hülsenachse konzentrischer Ringansatz angebracht sein, dessen Außendurchmesser kleiner ist als der Außendurchmesser des Ringflansches, so daß bei einer Förderung der Spule bzw. Spulenhülse auf einem Förderband die ringförmige Mantelfläche des Ringensatzes mit seitlichem Führungselementen zusammenwirken kann.

In der EP-A-0 386 343 ist ein Spulenadapter zum Aufstecken von einer oder mehreren Spulenhülsen bzw. Spulen beschrieben. Dieser Spulenadapter weist im wesentlichen gleiche Merkmale wie die erfindungsgemäße Spulenhülse auf. Die erfindungsbegründende Maßnahme bei der neuen Spulenhülse besteht darin, daß die verschiedenen Positionier- und Handhabungselemente direkt in die Spulenhülse integriert sind, wodurch ein vereinfachter Transport der Spulenhülsen bzw. fertigen Spulen zwischen Maschinen unterschiedlicher Fertigungsstufen ermöglicht wird. Durch die Verwendung der erfindungsgemäßen Spulenhülse entfällt auch der bisher notwendige Schritt des Aufsteckens von Spulenhülsen oder Spulen auf Transportadapter.

Die Erfindung wird im folgenden anhand der Zeichnung näher beschrieben. Es zeigen:
- Fig. 1: einen Querschnitt einer Ausführungsform der erfindungsgemäß gestalteten Spulenhülse in Zuordnung zu einem Spulenträger, der gleichzeitig als Positionierelement dient;
- Fig. 2: eine andere Ausführungsform einer Spulenhülse in Zuordnung zu einem Handhabungsgerät und einem Fördersystem;
- Fig. 3: eine Schnittansicht der erfindungsgemäßen, auf einem Bandfördersystem abgestellten Spulenhülse.
- Fig. 4: eine perspektivische Teilansicht des in Fig. 3 dargestellten Bandfördersystems.

Die in Fig. 1 dargestellte Spulenhülse zum Aufbau einer Scheiben- bzw. Flaschenspule 1 mit zylindrischem Rumpfteil und sich konisch verjüngender Spitze besteht aus einem zylindrischen Rohrabschnitt 2, der an dem oberen Ende mit einem nach innen gerichteten Ringflansch 3 und am unteren Ende mit einem nach außen gerichteten Ringflansch 4 versehen ist, dessen Außendurchmesser auf den maximalen Außendurchmesser des Spulenkörpers 1 abgestimmt ist. Die Spulenhülse ist an ihrem unteren Ende im Bereich der Innenwand mit schräg und/oder spiralförmig verlaufenden Führungskanten 5 und einer nach unten offenen Einrastnut 6 versehen.

Fig. 1 zeigt einen in vertikaler Richtung auf und ab bewegbaren Spulenträger 7, der einen Anschlagteller 8 und einen in das untere Ende der Spulenhülse einschiebbaren Dorn 9 enthält, der ein Positionierelement in Form eines vorzugsweise radial gerichteten Positionierstiftes 10 aufweist.

Beim Einschieben des Dornes 9 in die Spulenhülse wird durch Zusammenwirken der Führungskanten 5 mit dem Positionierstift 10 die Spulenhülse in Abhängigkeit von der jeweiligen Ausgangslage nach links oder nach rechts in Drehung versetzt, bis der Positionierstift 10 in die Einrastnut 6 einrastet. Dadurch wird beim Einfahren des Dornes 9 in die Spulenhülse eine bestimmte Relativposition zwischen dem Spulenträger 7 und der Spulenhülse erreicht. Der Spulenträger 7 umfaßt zusätzlich einen nicht dargestellten Drehantrieb, um den Dorn 5 entsprechend dem Pfeil f1 in der einen oder in der anderen Richtung in Drehung zu versetzen, um die Spulenhülse bzw. fertige Spule je nach den Gegebenheiten in eine bestimmte Drehposition zu bringen, die für anschließende, insbesondere mechanisierte oder automatisierte Bedienungsarbeiten erforderlich ist.

Gemäß Fig. 1 ist die Spulenhülse an einer Befestigungsvorrichtung in Form einer Tragstange 11 angehängt, die bewegliche Stützelemente 12 aufweist. Diese Tragstange mit den Stützelementen 12 bildet eine Befestigungsvorrichtung derart, daß beim Aufschieben einer Spulenhülse auf die Befestigungsvorrichtung die Spulenhülse von der Befestigungsvorrichtung ergriffen und festgehalten wird, während das Lösen bzw. Wiederabnehmen der Spulenhülse dadurch bewirkt wird, daß nach einem erneuten Hochheben der Spulenhülse relativ zu der Befestigungsvorrichtung die Spulenhülse wieder freigegeben wird.

In dem in Fig. 1 dargestellten Zustand dient die durch die Unterseite des Ringflansches 3 gebildete Stützschulter als Anschlagfläche für die Stützelemente 12. In diesem Ringflansch 3 ist ein in Umfangsrichtung verlaufender Fadenaufnahmekanal 13 angebracht, an dessen Enden radial nach außen geführte Öffnungen 14 bzw. 15 anschließen. Die Öffnung 14 dient zum Ansetzen einer (nicht dargestellten) Saugdüse derart, daß bei Beaufschlagung dieser Saugdüse mit Saugluft ein an die Öffnung 15 herangeführtes Fadenende durch den Fadenaufnahmekanal 13 in den Saugkanal der Saugdüse eingesaugt wird. Damit besteht die Möglichkeit, schon vorbereitend einen oder mehrere von dem Spulenkörper 1 kommende Fadenenden an definierten Stellen abzulegen und festzuhalten, wodurch anschließende, insbesondere automatisierte Arbeitsgänge, insbesondere das Aufsuchen und Ergreifen der Fäden, erleichtert werden. Nach Abstellen der Saugluft wird die Saugdüse wieder von der Spulenhülse weggestellt, so daß dann die Fadenenden aus der Austrittsöffnung 14 heraushängen, vorzugsweise mit definierten, gleichmäßigen Fadenlängen, wenn der Saugdüse eine Schneideinrichtung zugeordnet ist.

Bei Fehlen eines Ringflansches 3 kann das Kanalsystem 13, 14, 15 direkt in dem Mantelkörper des Rohrabschnittes 2 angeordnet sein.

Fig. 2 zeigt eine Spulenhülse 20, deren Aufbau, abgesehen von dem fehlenden unteren Ringflansch, dem Aufbau der Spulenhülse gemäß Fig. 1 entspricht. In Fig. 2 ist zusätzlich ein Teil eines Hängefördersystems in Form einer Förderschiene 21 für die Befestigungs- bzw. Trageinrichtungen 11 dargestellt.

Die in Fig. 3 dargestellte Spulenhülse weist zusätzlich zu der Ausgestaltung gemäß Fig. 1 an der Unterseite des Ringflansches 4 einen zur Hülsenachse konzentrischen Ringansatz 4' auf, dessen Außendurchmesser kleiner ist als der Außendurchmesser des Ringflansches 4. Dieser Ringansatz 4' dient zur seitlichen Führung der Spulenhülse 2, wenn diese stehend auf einem in den Figuren 3 und 4 dargestellten Bandförderer gefördert wird, der durch zwei über Rollen 22 laufende Förderriemen 23 gebildet ist. Ein derartiger Bandförderer kann vorzugsweise seitliche Führungsschienen 24 aufweisen.

Die erfindungsgemäße Spulenhülse kann an ihrem oberen Ende Aufnahmen oder Halterungen für Aufsatzkörper, insbesondere Avivageköpfe, Achsen für Ablaufhilfsmittel oder Zwirnflügelnaben oder dergleichen aufweisen.

## Patentansprüche

1. Spulenhülse, bestehend aus einem zylindrischen Rohrabschnitt (2), dadurch gekennzeichnet, daß sie an ihrem unteren Ende im Bereich der Innenwand mit schräg und/oder spiralförmig verlaufenden Führungskanten (5) und einer nach unten offenen Einrastnut (6) für einen Positionierstift (10) eines Spulenhülsen- bzw. Spulenträgers (7) versehen ist.

2. Spulenhülse nach Anspruch 1, dadurch gekennzeichnet, daß sie im Bereich ihres oberen Endes an ihrer äußeren Mantelfläche eine erste Öffnung (15) zum Einführen von Fadenenden in das Innere der Spulenhülse aufweist, und daß sich an diese Öffnung (15) ein in Umfangsrichtung durch den Rohrabschnitt (2) geführter Fadenaufnahmekanal (13) anschließt, der eine zweite Öffnung (14) zum Ansetzen einer Saugdüse aufweist.

3. Spulenhülse nach Anspruch 1 oder 2, dadurch gekennzeichnet, daß sie an ihrem oberen Ende einen nach innen gerichteten Ringflansch (3) aufweist.

4. Spulenhülse nach Anspruch 1 für eine Scheiben- oder Flaschenspule, dadurch gekennzeichnet, daß sie an ihrem unteren Ende einen nach außen gerichteten Ringflansch (4) aufweist.

5. Spulenhülse nach Anspruch 4, dadurch gekennzeichnet, daß an der Unterseite des Ringflansches (4) ein zur Hülsenachse konzentrischer Ringansatz (4') angebracht ist, dessen Außendurchmesser kleiner ist als der Außendurchmesser des Ringflansches (4).

## Claims

1. Bobbin tube, comprising a cylindrical tubular section (2), characterized in that, at its lower end in the region of the inner wall, it is provided with guiding edges (5) running diagonally and/or in the form of a spiral and a catching groove (6), which is open towards the bottom, for a positioning pin (10) of a bobbin tube carrier or bobbin carrier (7).

2. Bobbin tube according to Claim 1, characterized in that, in the region of its upper end on its outer surface, it has a first opening (15) for introduction of yarn ends into the interior of the bobbin tube, and in that, following on from this opening (15), there is a yarn take-up channel (13) which runs in circumferential direction through the tubular section (2) and which has a second opening (14) for attaching a suction nozzle.

3. Bobbin tube according to Claim 1 or 2, characterized in that, at its upper end, it has an annular flange (3) pointing inwards.

4. Bobbin tube according to Claim 1 for a disk or flanged bobbin, characterized in that, at its lower end, it has an annular flange (4) pointing outwards.

5. Bobbin tube according to Claim 4, characterized in that, on the underside of the annular flange (4), an annular extension (4') is mounted concentric to the tube axis, the external diameter of this annular extension (4') being smaller than the external diameter of the annular flange (4).

## Revendications

1. Tube de bobine composé d'un tronçon tubulaire (2) cylindrique, caractérisé en ce qu'il est pourvu à son extrémité inférieure, dans la zone de la paroi intérieure, d'arêtes de guidage (5) s'étendant obliquement et/ou en spirale, et d'une gorge d'encliquetage (6) ouverte en direction du bas, pour une tige de positionnement (10) d'un support (7) de tubes ou bobines.

2. Tube de bobine selon la revendication 1, caractérisé en ce qu'il présente dans la zone de son extrémité supérieure, sur sa surface latérale extérieure une première ouverture (15) destinée à introduire des extrémités de fils à l'intérieur du tube et en ce qu'à cette ouverture (15) se raccorde un canal de réception de fil (13), guidé à travers le tronçon tubulaire (2), en direction périphérique et qui possède une deuxième ouverture (14) destinée à l'application d'une buse d'aspiration.

3. Tube de bobine selon la revendication 1 ou 2, caractérisé en ce qu'il présente à son extrémité supérieure une bride annulaire (3) orientée vers l'intérieur.

4. Tube de bobine selon la revendication 1, pour une bobine en galette ou une bobine-bouteille, caractérisée en ce qu'il présente à son extrémité inférieure, une bride annulaire (4) orientée vers l'extérieur.

5. Tube de bobine selon la revendication 4, caractérisée en ce qu'est monté en face inférieure de la bride annulaire (4) un appendice annulaire (4') concentrique à l'axe du tube, dont le diamètre extérieur est inférieur au diamètre extérieure de la bride annulaire (4).
